# EUROPÄISCHE PATENTSCHRIFT

(11) **EP 0 821 460 B1**
(45) Veröffentlichungstag und Bekanntmachung des Hinweises auf die Patenterteilung: **19.06.2002**
(21) Anmeldenummer: 97111124.0
(22) Anmeldetag: 03.07.1997
(51) Int. Cl.: H02J 1/04, G05F 3/24, H03K 17/687

(54) **Stromquelle**
Current source
Source de courant

(30) Priorität: 19.07.1996 CH 181196
(43) Veröffentlichungstag der Anmeldung: 28.01.1998
(73) Patentinhaber: SIEMENS AKTIENGESELLSCHAFT, 80333 München (DE)
(72) Erfinder: Riedel, Friedbert, 6300 Zug (CH)

(56) Entgegenhaltungen:
- EP-A- 0 637 874
- EP-A- 0 722 221
- SÄCKINGER ET AL: "a high-swing, high-impedance mos cascode circuit" IEEE JOURNAL OF SOLID STATE CIRCUITS, Bd. 25, Nr. 1, Februar 1990, NEW-YORK, Seiten 289-298, XP000101879

## Beschreibung

Die Erfindung betrifft eine Stromquelle der im Oberbegriff der Ansprüche 1 und 5 genannten Art.

Solche Stromquellen eignen sich beispielsweise zur Erzeugung von hochkonstanten Strömen mit weitem Ausgangsaussteuerbereich. Sie werden vorteilhaft in Operationsverstärkern, Steilheitsverstärkern, Switched Current Mode-Techniken für Sigma-Delta-Modulatoren, A/D- Wandlern, usw. eingesetzt.

Eine Stromquelle der im Oberbegriff des Anspruchs 1 genannten Art ist bekannt aus dem Artikel "A High-Swing, High-Impedance MOS Cascode Circuit", IEEE J. Solid-State Circuits, vol. 25, no. 1, pp. 289-297, Feb. 1990 der Autoren E. Säckinger und W. Guggenbühl. Es handelt sich bei dieser Stromquelle um eine geregelte MOS-Kaskode-Konstantstromquelle.

Die Konstantstromquelle speist eine Last. Um ein schnelles Ein- und/oder Ausschalten der Last zu erreichen, kann der von der Konstantstromquelle gelieferte Strom in bekannter Weise mittels eines Umschalters entweder der Last zugeführt oder gegen Masse geschaltet werden (U. Tietze und Ch. Schenk, "Halbleiterschaltungstechnik", Springer Verlag, 10. Auflage, S. 759). Die Konstantstromquelle ist somit immer in Betrieb. Dies führt zu einem kontinuierlichen Verbrauch an Verlustleistung. Beim Schalten wechselt natürlich auch das Potential am Ausgang der Stromquelle von Masse auf einen von der Last abhängigen Wert des Potentials. Dies führt zu unerwünscht grossen Ein- bzw. Auschaltstromspikes, da beim Potentialwechsel Ladungsverschiebungen parasitärer Kapazitäten auftreten.

Der Erfindung liegt die Aufgabe zugrunde, eine Konstantstromquelle mit sehr guten Schalteigenschaften vorzuschlagen. Eine weitere Aufgabe besteht darin, die Verlustleistung einer für vergleichsweise grosse Ströme ausgelegten Konstantstromquelle möglichst tief zu halten.

Die genannte Aufgabe wird erfindungsgemäss gelöst durch die Merkmale der Ansprüche 1 und 5.

Nachfolgend werden Ausführungsbeispiele der Erfindung anhand der Zeichnung näher erläutert.

Es zeigen:
- Fig. 1: eine mit PMOS Transistoren realisierte, ein- und ausschaltbare Konstantstromquelle,
- Fig. 2: ein Zeitdiagramm zur Darstellung des Schaltvorganges,
- Fig. 3: eine Schaltungsanordnung zum nichtüberlappenden Schalten von zwei Schaltern,
- Fig. 4: die Konstantstromquelle mit als MOS Transistoren ausgebildeten Schaltern und
- Fig. 5: eine umschaltbare Konstantstromquelle.

Die Fig. 1 zeigt eine Konstantstromquelle 1, die einen Stromquellentransistor T1, einen als Folger arbeitenden Kaskodetransistor T2, einen Verstärkertransistor T3, eine interne Stromquelle 2 und drei Schalter S1, S2 und S3 aufweist. Die Transistoren T1, T2 und T3 sind PMOS-Transistoren, deren Anschlüsse wie üblich als Gate, Drain bzw. Source bezeichnet sind und die mit den in der Fachliteratur üblichen Symbolen dargestellt sind. Die Konstantstromquelle 1 ist mit der Betriebsspannung V_{dd} gegenüber der Masse m gespeist.

Die Transistoren T1 und T2 und die zu schaltende Last L sind in Reihe geschaltet: Das Source des Transistors T1 ist mit V_{dd} verbunden, das Drain des Transistors T1 ist mit dem Source des Transistors T2 verbunden. Die Last L hängt zwischen dem Drain des Transistors T2 und der Masse m. Der Transistor T3 und die Stromquelle 2 sind ebenfalls in Reihe zwischen der Betriebsspannung V_{dd} und der Masse m geschaltet, wobei das Source des Transistors T3 mit V_{dd} verbunden ist. An das Gate des Transistors T1 ist eine konstante Spannung angelegt. Das Gate des Transistors T2 ist einerseits über den Schalter S3 an die Spannung V_{dd} oder andererseits über den Schalter S1 an das Drain des Transistors T3 anschliessbar. Über den Schalter S2 ist das Drain des Transistors T1 mit dem Gate des Transistors T3 verbindbar.

Im eingeschalteten Zustand der Konstantstromquelle 1 sind die Schalter S 1 und S2 geschlossen und der Schalter S3 geöffnet. In diesem Zustand bilden der Verstärkertransistor T3, der Kaskodetransistor T2 und die Stromquelle 2 eine Gegenkopplungsschleife, um das Potential am Drain des Stromquellentransistors T1 auf einen möglichst konstanten, vorbestimmten Wert zu regeln. In die Last L wird ein Strom Iₚ eingespeist.

Im ausgeschalteten Zustand der Konstantstromquelle 1 sind die Schalter S1 und S2 geöffnet und der Schalter S3 geschlossen. Die Gate-Source Kapazität des Transistors T2 wird beim Schliessen des Schalters S3 sehr schnell entladen, so dass der Transistor T2 sofort sperrt. In die Last L wird kein Strom eingespeist.

Die Schalter S1 und S3 dienen zum Ein- und Ausschalten der Konstantstromquelle 1, während der Schalter S2 die Einschwingzeit beim Ein- und Ausschalten verkürzt.

Um die Konstantstromquelle 1 auszuschalten, werden zuerst die beiden Schalter S1 und S2 geöffnet, wodurch die Gegenkopplungsschleife unterbrochen wird. Etwas verzögert wird dann der Schalter S3 geschlossen. Beim Einschalten der Konstantstromquelle 1 werden in umgekehrter Reihenfolge zuerst der Schalter S3 geöffnet und dann verzögert die Schalter S1 und S2 geschlossen.

Der Transistor T3 leitet auch im ausgeschalteten Zustand der Konstantstromquelle 1, so dass der von der internen Stromquelle 2 gelieferte Strom I₀ weiterhin fliessen kann. Ohne den Schalter S2, d.h. bei einer direkten Verbindung zwischen dem Drain des Transistors T1 und dem Gate des Transistors T3, würde das Gate des Transistors T3 über den Transistor T1 entladen, so dass der Transistor T3 sperrt und der Strom I₀ nicht mehr fliessen könnte. Durch die nichtüberlappende Schaltweise ist sichergestellt, dass das Drain des Transistors T3 nicht kurzzeitig über die Schalter S1 und S3 mit dem Potential V_{dd} verbunden ist. Da somit der Arbeitspunkt des Transistors T3 beim Schalten nicht wesentlich ändert und der Strom I₀ immer fliesst, stabilisiert die Gegenkopplungsschleife das Potential am Drain des Stromquellentransistors T1 beim Einschalten der Konstantstromquelle 1 sehr schnell, so dass die Einschwingzeit und die Schaltspikes beim Einschalten der Konstantstromquelle 1 äusserst kurz bzw. gering werden.

Beim Öffnen des Schalters S2 wird durch Ladungsinjektion seiner Kanalrückwirkungskapazitäten die Gateladung des Transistors T3 kurzzeitig erhöht, die sich aber infolge der reaktiven Wirkung der Gate-Drain-Kanalrückwirkungskapazität des Transistors T3 wieder ausgleicht, da immer der Strom I₀ durch den Transistor T3 fliesst.

Der Einsatz zusätzlicher kapazitiver Elemente zur Verkleinerung der Ladungsinjektion auf dem Gate des Transistors T3, z.B. in der Form von sogenannten Dummy-Transistoren, brachte keine Verkürzung der Einschwingzeit.

Beim Schliessen des Schalters S1 wird durch die Gate-Drain-Kanalrückwirkungskapazität innerhalb einer sehr kurzen Zeit von typisch einer Nanosekunde ein grösserer Stromspike in den gemeinsamen Knoten des Drains des Transistors T3 und der Stromquelle 2 injiziert, der aber in dieser Zeitspanne durch die Stromquelle 2 sofort wieder aufgehoben wird. Auch hier lohnt sich der Einsatz von Dummy-Transistoren zur rein kapazitiven Kompensation der Stromspikes nicht, da diese die Reaktionszeiten nicht verkürzen und der Einschwingvorgang bereits ohne Dummy-Transistoren wenig verlangsamt ist.

Die Konstantstromquelle 1 lässt sich in einer Standard CMOS-Bulk Technologie realisieren. In der Fig. 1 ist eine mit PMOS Transistoren realisierte Konstantstromquelle 1 dargestellt. Bevorzugt ist die Verwendung einer n-Wannen Technologie, bei der der Source-Bulk Kurzschluss des Transistors T2 in einer separaten n-Wanne möglich ist, wodurch sich der Aussteuerbereich des Transistors T2 in positiver Richtung vergrössert. Im obengenannten Artikel der Autoren E. Säckinger und W. Guggenbühl ist die Konstantstromquelle 1, jedoch ohne die Schalter S1, S2 und S3, in der Ausführung mit NMOS Transistoren offenbart. Die Schalter S1, S2 und S3 lassen sich in analoger Weise in diese Ausführung mit NMOS Transistoren realisieren.

Eine solche Konstantstromquelle 1 lässt sich auslegen für einen Strom Iₚ, der z.B. 10 Mikroampère oder auch ein Milliampère betragen kann. Bei einer für vergleichsweise grosse Ströme ausgelegten Konstantstromquelle 1, bei der der Strom Iₚ markant grösser als der Strom I₀ oder andere interne Ströme ist, reduziert sich die Verlustleistung durch das Ausschalten merklich.

Die Fig. 2 zeigt die Stellung der Schalter S1 - S3 und den idealisierten Strom Iₚ in Funktion der Zeit t, wobei die Konstantstromquelle 1 zum Zeitpunkt t₁ ausgeschaltet und zum Zeitpunkt t₂ wieder eingeschaltet wird. Die Schalter S1 bis S3 sind analoge Bauelemente mit einer endlichen Schaltzeit τ. Dem Zustand "eingeschaltet" der Schalter S1 bis S3 ist in der Fig. 2 ein Pegel "H", dem Zustand "ausgeschaltet" ein Pegel "L" zugeordnet.

Die Ansteuerung der Schalter S1 bis S3 zum nichtüberlappenden Schalten erfolgt zum Beispiel mit der in der Fig. 3 gezeigten Schaltung. Die Schaltung weist einen Steuereingang 3, einen Ausgang 4 zur Steuerung der Schalter S1 und S2 und einen Ausgang 5 zur Steuerung des Schalters S3 auf. Diese Schaltung mit zwei NOR-Gattern und einem Inverter wird vielfach für Switched Capacitor Schaltungen eingesetzt und ist z.B. aus dem Artikel "Switched Capacitor Circuit Design", R. Gregorian, K.W. Martin and G.C. Temes, Proc. IEEE, vol. 71, pp. 941-966, Aug. 1983 bekannt. Durch zusätzliche Inverter zwischen den Ausgängen der NOR-Gatter und den Ausgängen 4 und 5 lässt sich die Dauer der Nichtüberlappung zwischen dem Schalten verlängern.

Die Fig. 4 zeigt ein spezielles Ausführungsbeispiel der in der Fig. 1 dargestellten Konstantstromquelle 1, bei der als Schalter S1 bis S3 MOS Transistoren verwendet werden. Die Konstantstromquelle 1 weist den Eingang 3 auf, über den die Schalter S1 bis S3 gesteuert werden. Der Schalter S1 ist ein NMOS Transistor mit Bodyeffekt, die Schalter S2 und S3 sind PMOS Schalter ohne Bodyeffekt. Der Schalter S2 weist deshalb eine eigene n-Wanne auf oder ist in die n-Wanne des Transistors T2 integriert. Die Gates der Schalter S 1 und S3 sind direkt mit dem Eingang 3 verbunden, das Gate des Schalters S2 ist über einen Inverter 6 mit dem Eingang 3 verbunden. Führt der Eingang 3 ein logisch hohes Potential, z.B. das Potential V_{dd}, dann ist die Konstantstromquelle 1 eingeschaltet, führt der Eingang 3 ein logisch tiefes Potential, z.B. das Potential der Masse m, dann ist die Konstantstromquelle 1 ausgeschaltet. Am Eingang 3 eintreffende Pulse der richtigen Polarität schalten somit mit ihrer positiven Flanke die Konstantstromquelle 1 ein und mit ihrer negativen Flanke wieder aus.

Beim Einschalten der Konstantstromquelle 1 passiert folgendes: Zu Beginn liegt das Gate des Transistors T2 an V_{dd}, so dass der als Schalter S1 dienende NMOS Transistor sperrt. Erreicht die Spannung am Eingang 3 die Schwellspannung des Schalters S3, dann sperrt der Schalter S3, so dass die Spannung am Gate des Transistors T2 und an dem Source des Schalters S1 sinkt und schliesslich der Schalter S1 leitend wird, d.h. schliesst. Der Schalter S 1 schaltet somit immer erst ein, wenn der Schalter S3 bereits geöffnet ist. Der Schalter S2 schliesst um eine sehr geringe Gatterverzögerung vor dem Schalter S1, da der Schalter S2 ohne Bodyeffekt wirkt. Mit Bodyeffekt des Schalters S2 wäre die Einschwingzeit des Stromes Iₚ grösser.

Die Stromquelle 2 besteht aus einem NMOS Transistor T4, der mit einem weiteren NMOS Transistor T5 einen Stromspiegel bildet. Die konstante Spannung am Gate des Transistors T1 wird mittels eines PMOS Transistors T6 erzeugt. Der Transistor T5 und der Transistor T6 sind ihrerseits aus weiteren Stromquellen 7 bzw. 8 mit Strömen I_{T5} bzw. I_{T6} gespeist. Die Stromquelle 7 ist beispielsweise ein PMOS Transistor, dessen Gate mit dem Gate des Transistors T6 verbunden ist. Vor allem der Strom I_{T6} und in geringerem Mass der Strom I_{T5} beeinflussen die Einschwingzeit der Konstantstromquelle 1. Sie sind deshalb ausreichend gross zu wählen, um die Einschwingzeit möglichst kurz zu halten.

Die Last L ist beispielsweise ein Kondensator, der geladen wird, solange am Eingang 3 ein Impuls anliegt. Die Impulslängen einer vorgegebenen Anzahl von Impulsen lassen sich auf diese Weise einfach und genau addieren und später mit einer entsprechend erweiterten Schaltungsanordnung auslesen.

Die Fig. 5 zeigt eine weitere Konstantstromquelle 9 mit PMOS Transistoren, bei der der zur Last L fliessende Strom Iₚ nicht abgeschaltet, sondern umgeleitet wird. Die Konstantstromquelle 9 weist wiederum den Stromquellentransistor T1 und eine Gegenkopplungsschleife auf, die durch den einen von zwei parallel angeordneten Kaskodetransistoren T2a und T2b, den Verstärkertransistor T3 und die Stromquelle 2 gebildet ist. Mittels eines ersten Umschalters S4 ist entweder das Gate des ersten Kaskodetransistors T2a oder das Gate des zweiten Kaskodetransistors T2b mit dem Potential V_{dd} verbunden. Mittels eines zweiten Umschalters S5 ist das Gate des anderen Kaskodetransistors T2b bzw. T2a mit dem Drain des Transistors T3 verbunden. Die Umschalter S4 und S5 werden gleichzeitig geschaltet. Zwischen dem Drain des ersten Kaskodetransistors T2a und der Masse m ist eine Last L1 geschaltet, zwischen dem Drain des zweiten Kaskodetransistors T2b und der Masse m ist eine zweite Last L2 geschaltet. Das Drain des ersten Kaskodetransistors T2a oder das Drain des zweiten Kaskodetransistors T2b kann aber auch direkt mit der Masse m verbunden sein. Der von der Konstantstromquelle 9 gelieferte Konstantstrom speist somit entweder als Strom Iₚₐ die Last L1 oder als Strom I_{pb} die Last L2. Das Potential am Drain des Stromquellentransistors T1 ist somit permanent auf einen konstanten Wert geregelt.

Während des Umschaltvorganges der beiden Umschalter S4 und S5 kann sich das Potential am Drain des Stromquellentransistors T1 kurzzeitig ändern, da die Verschiedenartigkeit der Lasten L1 und L2 in der Regel unterschiedliche Spannungen an den Drains der Kaskodetransistoren T2a und T2b bedingt, was wiederum die Drain-Bulk Kapazität des Stromquellentransistors T1 umlädt. Die Ströme Iₚₐ und I_{pb} weisen deshalb Ein- und Ausschaltspikes auf, diese sind jedoch geringer als bei der konventionellen Art der Umschaltung, wo anstelle der Transistoren T2a und T2b nur der Transistor T2 vorhanden ist und wo ein Umschalter das Drain des Transistors T2 entweder mit der Last L1 oder mit der Last L2 verbindet. Die Einschwingzeit der Ströme Iₚₐ und I_{pb} sind etwa vergleichbar mit der Einschwingzeit des Stromes Iₚ der Konstantstromquelle 1 (Fig. 1). Die Konstantstromquelle 9 lässt sich in analoger Weise auch mit NMOS Transistoren realisieren.

Mit den Konstantstromquellen 1 und 9 sind bei Realisierung in einer 2µm CMOS-Bulk Technologie Einschwingzeiten von ungefähr 50 Nanosekunden erreichbar. Dabei weisen die geschalteten Ströme Iₚ bzw. Iₚₐ und I_{pb} Stromspikes beim Ein- und Ausschalten auf, die in der Grössenordnung des Nennwertes der Ströme liegen.

## Patentansprüche

1. Konstantstromquelle (1) zur Speisung einer Last (L) mit einem Strom (Iₚ), wobei die Konstantstromquelle (1) einen Stromquellentransistor (T1), einen als Folger arbeitenden Kaskodetransistor (T2), einen Verstärkertransistor (T3) und eine interne Stromquelle (2) aufweist, wobei der Stromquellentransistor (T1), der Kaskodetransistor (T2) und der Verstärkertransistor (T3) entweder PMOS oder NMOS Transistoren mit einem Gate, einem Drain und einem Source sind, wobei der Stromquellentransistor (T1) und der Kaskodetransistor (T2) in Reihe geschaltet sind, wobei der Verstärkertransistor (T3) und die interne Stromquelle (2) in Reihe geschaltet sind, wobei die Konstantstromquelle (1) mit einer Betriebsspannung (V_{dd}) gegenüber Masse (m) gespeist ist und wobei die Last (L) im Falle von PMOS Transistoren zwischen dem Drain des Kaskodetransistors (T2) und der Masse (m), im Falle von NMOS Transistoren zwischen dem Drain des Kaskodetransistors (T2) und der Betriebsspannung (V_{dd}) angeordnet ist, **dadurch gekennzeichnet, dass** das Gate des Kaskodetransistors (T2) mittels eines ersten Schalters (S1) mit dem Drain des Verstärkertransistors (T3) verbindbar ist, dass das Gate des Verstärkertransistors (T3) mittels eines zweiten Schalters (S2) mit dem Drain des Stromquellentransistors (T1) verbindbar ist, dass das Gate des Kaskodetransistors (T2) mittels eines dritten Schalters (S3) im Falle von PMOS Transistoren mit der Betriebsspannung (V_{dd}) bzw. im Falle von NMOS Transistoren mit der Masse (m) verbindbar ist, dass im eingeschalteten Zustand der Konstantstromquelle (1) der erste und der zweite Schalter (S1; S2) geschlossen und der dritte Schalter (S3) geöffnet ist und dass im ausgeschalteten Zustand der erste und der zweite Schalter (S1; S2) geöffnet und der dritte Schalter (S3) geschlossen ist.

2. Konstantstromquelle (1) nach Anspruch 1, **dadurch gekennzeichnet, dass** beim Einschalten zuerst der dritte Schalter (S3) geöffnet und anschliessend der erste und der zweite Schalter (S1; S2) geschlossen werden und dass beim Ausschalten zuerst der dritte Schalter (S3) geschlossen und anschliessend der erste und der zweite Schalter (S1; S2) geöffnet werden.

3. Konstantstromquelle (1) nach Anspruch 1 oder 2, **dadurch gekennzeichnet, dass** ein Eingang (3) zur Steuerung der Schalter (S1; S2; S3) vorgesehen ist, dass der erste Schalter (S1) ein NMOS Transistor ist und der zweite und der dritte Schalter (S2; S3) PMOS Schalter sind, sofern die Transistoren (T1; T2; T3) PMOS Transistoren sind, bzw. dass der erste Schalter (S1) ein PMOS Transistor ist, der zweite und der dritte Schalter (S2; S3) NMOS Schalter sind, sofern die Transistoren (T1; T2; T3) NMOS Transistoren sind, dass die Gates des ersten und des dritten Schalters (S1; S3) direkt mit dem Eingang (3) verbunden sind und dass das Gate des zweiten Schalters (S2) über einen Inverter (6) mit dem Eingang (3) verbunden ist.

4. Konstantstromquelle (1) nach einem der Ansprüche 1 bis 3, **dadurch gekennzeichnet, dass** der erste Schalter (S1) ein Transistor mit Bodyeffekt und dass der zweite und der dritte Schalter (S2; S3) Transistoren ohne Bodyeffekt sind.

5. Konstantstromquelle (9) zur Speisung einer Last (L1) mit einem Strom (Iₚₐ), wobei die Konstantstromquelle (9) einen Stromquellentransistor (T1), einen als Folger arbeitenden ersten Kaskodetransistor (T2a), einen Verstärkertransistor (T3) und eine interne Stromquelle (2) aufweist, wobei der Stromquellentransistor (T1), der Kaskodetransistor (T2a) und der Verstärkertransistor (T3) entweder PMOS oder NMOS Transistoren mit einem Gate, einem Drain und einem Source sind, wobei der Stromquellentransistor (T1) und der Kaskodetransistor (T2a) in Reihe geschaltet sind, wobei der Verstärkertransistor (T3) und die interne Stromquelle (2) in Reihe geschaltet sind, wobei die Konstantstromquelle (1) mit einer Betriebsspannung (V_{dd}) gegenüber Masse (m) gespeist ist und wobei die Last (L1) im Falle von PMOS Transistoren zwischen dem Drain des Kaskodetransistors (T2a) und der Masse (m), im Falle von NMOS Transistoren zwischen dem Drain des Kaskodetransistors (T2a) und der Betriebsspannung (V_{dd}) angeordnet ist, **dadurch gekennzeichnet, dass** parallel zum ersten Kaskodetransistor (T2a) ein zweiter Kaskodetransistor (T2b) geschaltet ist, dessen Drain eine zweite Last (L2) speist, dass mittels eines ersten Umschalters (S4) entweder das Gate des einen Kaskodetransistors (T2a; T2b) mit der Betriebsspannung (V_{dd}) im Falle von PMOS Transistoren bzw. mit der Masse (m) im Falle von NMOS Transistoren verbunden ist und dass mittels eines zweiten Umschalters (S5) das Gate des anderen Kaskodetransistors (T2b; T2a) mit dem Drain des Verstärkertransistors (T3) verbunden ist.

6. Konstantstromquelle (9) nach Anspruch 5, **dadurch gekennzeichnet, dass** die zweite Last (L2) ein Kurzschluss ist.

## Claims

1. A constant-current source (1) for supplying a load (L) with a current (Iₚ), wherein the constant-current source (1) comprises a current-source transistor (T1), a cascode transistor (T2) operating as a follower, an amplifier transistor (T3) and an internal current source (2), wherein the current-source transistor (T1), the cascode transistor (T2) and the amplifier transistor (T3) are either PMOS transistors or NMOS transistors with a gate, a drain and a source, wherein the current-source transistor (T1) and the cascode transistor (T2) are connected in series, wherein the amplifier transistor (T3) and the internal current source (2) are connected in series, wherein the constant-current source (1) is supplied with an operating voltage (V_{dd}) relative to earth (m) and wherein the load (L) is arranged between the drain of the cascode transistor (T2) and the earth (m) in the case of PMOS transistors, between the drain of the cascode transistor (2) and the operating voltage (V_{dd}) in the case of NMOS transistors, **characterised in that** the gate of the cascode transistor (T2) is capable of being connected by means of a first switch (S1) to the drain of the amplifier transistor (T3), **in that** the gate of the amplifier transistor (T3) is capable of being connected by means of a second switch (S2) to the drain of the current-source transistor (T1), **in that** the gate of the cascode transistor (T2) is capable of being connected by means of a third switch (S3) to the operating voltage (V_{dd}) in the case of PMOS transistors or to the earth (m) in the case of NMOS transistors, **in that** in the on-state of the constant-current source (1) the first and second switches (S1; S2) are closed and the third switch (S3) is open and **in that** in the off-state the first and second switches (S1; S2) are open and the third switch (S3) is closed.

2. Constant-current source (1) according to Claim 1, **characterised in that** in the course of switching on firstly the third switch (S3) is opened and subsequently the first and second switches (S1; S2) are closed and **in that** in the course of switching off firstly the third switch (S3) is closed and subsequently the first and second switches (S1; S2) are opened.

3. Constant-current source (1) according to Claim 1 or 2, **characterised in that** an input (3) is provided for controlling the switches (S1; S2; S3), **in that** the first switch (S1) is an NMOS transistor and the second and third switches (S2; S3) are PMOS switches, provided that the transistors (T1; T2; T3) are PMOS transistors, or **in that** the first switch (S1) is a PMOS transistor, the second and third switches (S2; S3) are NMOS switches, provided that the transistors (T1; T2; T3) are NMOS transistors, **in that** the gates of the first and third switches (S1; S3) are directly connected to the input (3) and **in that** the gate of the second switch (S2) is connected to the input (3) via an inverter (6).

4. Constant-current source (1) according to one of Claims 1 to 3, **characterised in that** the first switch (S1) is a transistor with body effect and **in that** the second and third switches (S2; S3) are transistors without body effect.

5. A constant-current source (9) for supplying a load (L1) with a current (Iₚₐ), wherein the constant-current source (9) comprises a current-source transistor (T1), a first cascode transistor (T2a) operating as a follower, an amplifier transistor (T3) and an internal current source (2), wherein the current-source transistor (T1), the cascode transistor (T2a) and the amplifier transistor (T3) are either PMOS transistors or NMOS transistors with a gate, a drain and a source, wherein the current-source transistor (T1) and the cascode transistor (T2a) are connected in series, wherein the amplifier transistor (T3) and the internal current source (2) are connected in series, wherein the constant-current source (1) is supplied with an operating voltage (V_{dd}) relative to earth (m) and wherein the load (L1) is arranged between the drain of the cascode transistor (T2a) and the earth (m) in the case of PMOS transistors, between the drain of the cascode transistor (T2a) and the operating voltage (V_{dd}) in the case of NMOS transistors, **characterised in that** a second cascode transistor (T2b) is connected parallel to the first cascode transistor (T2a), the drain of said second cascode transistor supplying a second load (L2), **in that** by means of a first change-over switch (S4) the gate of the one cascode transistor (T2a; T2b) is connected either to the operating voltage (V_{dd}) in the case of PMOS transistors or to the earth (m) in the case of NMOS transistors and **in that** by means of a second change-over switch (S5) the gate of the other cascode transistor (T2b; T2a) is connected to the drain of the amplifier transistor (T3).

6. Constant-current source (9) according to Claim 5, **characterised in that** the second load (L2) is a short circuit.

## Revendications

1. Source (1) de courant constant d'alimentation d'une charge (L) en un courant (Iₚ), la source (1) de courant constant comprenant un transistor (T1) de source de courant, un transistor (T2) cascode opérant en follower, un transistor (T3) amplificateur et une source (2) interne de courant, le transistor (T1) de source de courant, le transistor (T2) cascode et le transistor (T3) amplificateur étant des transistors PMOS ou des transistors NMOS ayant une grille, un drain et une source, le transistor (T1) de source de courant et le transistor (T2) cascode étant montés en série, le transistor (T3) amplificateur et la source (2) interne de courant étant montés en série, la source (1) de courant constant étant alimentée en une tension (V_{dd}) d'alimentation par rapport à la masse (m) et la charge (L) étant montée dans le cas de transistors PMOS entre le drain du transistor (T2) cascode et la masse (m) et dans le cas de transistors NMOS entre le drain du transistor (T2) cascode et la tension (V_{dd}) d'alimentation, **caractérisée en ce que** la grille du transistor (T2) cascode peut être reliée au moyen d'un premier commutateur (S1) au drain du transistor (T3) amplificateur, **en ce que** la grille du transistor (T3) amplificateur peut être reliée au moyen d'un deuxième commutateur (S2) au drain du transistor (T1) de source de courant, **en ce que** la grille du transistor (T2) cascode peut être reliée au moyen d'un troisième commutateur (S3) dans le cas de transistors PMOS à la tension (V_{dd}) d'alimentation et dans le cas de transistors NMOS à la masse (m), **en ce que**, quand la source (1) de courant est en circuit, le premier et le deuxième commutateur (S1 ; S2) sont fermés et le troisième commutateur (S3) est ouvert et **en ce que**, lorsqu'elle est hors circuit, le premier et le deuxième commutateur (S1 ; S2) sont ouverts et le troisième commutateur (S3) est fermé.

2. Source (1) de courant constant suivant la revendication 1, **caractérisée en ce que** lors de la mise en circuit, le troisième commutateur (S3) est d'abord ouvert et ensuite le premier et le deuxième commutateur (S1 ; S2) sont fermés et lors de la mise hors circuit, le troisième commutateur (S3) est d'abord fermé et ensuite le premier et le deuxième commutateur (S1 ; S2) sont ouverts.

3. Source (1) de courant constant suivant la revendication 1 ou 2, **caractérisée en ce qu'**il est prévu une entrée (3) de commande des commutateurs (S1 ; S2 ; S3), **en ce que** le premier commutateur (S1) est un transistor NMOS et le deuxième et le troisième commutateur (S2 ; S3) sont des commutateurs PMOS dans la mesure où les transistors (T1 ; T2 ; T3) sont des transistors PMOS, ou **en ce que** le premier commutateur (S1) est un transistor PMOS et le deuxième et le troisième commutateur (S2 ; S3) sont des commutateurs NMOS dans la mesure où les transistors (T1 ; T2 ; T3) sont des transistors NMOS, **en ce que** les grilles du premier et du troisième commutateur (S1 ; S3) sont reliées directement à l'entrée et **en ce que** la grille du deuxième commutateur (S2) est reliée à l'entrée (3) par l'intermédiaire d'un inverseur (6).

4. Source (1) de courant constant suivant l'une des revendications 1 à 3, **caractérisée en ce que** le premier commutateur (S1) est un transistor à effet du substrat et ce que le deuxième et le troisième commutateur (S2 ; S3) sont des transistors sans effet du substrat.

5. Source (9) de courant constant d'alimentation d'une charge (L1) en un courant (Iₚₐ), la source (9) de courant constant comprenant un transistor (T1) de source de courant, un premier transistor (T2a) cascode opérant en follower, un transistor (T3) amplificateur et une source (2) interne de courant, le transistor (T1) de source de courant, le transistor (T2a) cascode et le transistor (T3) amplificateur étant des transistors PMOS ou NMOS ayant une grille, un drain et une source, le transistor (T1) de source de courant et le transistor (T2a) cascode étant montés en série, le transistor (T3) amplificateur et la source (2) interne de courant étant montés en série, la source (1) de courant constant étant alimentée en une tension (V_{dd}) d'alimentation par rapport à la masse (m) et la charge (L1) étant montée dans le cas de transistors PMOS entre le drain du transistor (T2a) cascode et la masse (m) et dans le cas de transistors NMOS entre le drain du transistor (T2a) cascode et la tension (V_{dd}) d'alimentation, **caractérisée en ce qu'**il est monté en parallèle au premier transistor (T2a) cascode un deuxième transistor (T2b) cascode, dont le drain alimente une deuxième charge (L2), **en ce qu'**au moyen d'un inverseur (S4), la grille de l'un des transistors (T2a ; T2b) cascode est reliée soit à la tension (V_{dd}) d'alimentation dans le cas de transistors PMOS, soit à la masse (m) dans le cas de transistors NMOS et **en ce qu'**au moyen d'un deuxième inverseur (S5), la grille de l'autre transistor (T2b ; T2a) cascode est reliée au drain du transistor (T3) amplificateur.

6. Source (9) de courant constant suivant la revendication 5, **caractérisée en ce que** la deuxième charge (L2) est un court-circuit.
